# EUROPÄISCHE PATENTSCHRIFT

(11) **EP 1 249 548 B1**
(45) Veröffentlichungstag und Bekanntmachung des Hinweises auf die Patenterteilung: **06.04.2016**
(21) Anmeldenummer: 01810370.5
(22) Anmeldetag: 12.04.2001
(51) Int. Cl.: E06B 3/02, E04B 2/82

(54) **Wandelement einer Schiebewand**
Wall element of a sliding wall
Elément de paroi d'une paroi coulissante

(43) Veröffentlichungstag der Anmeldung: 16.10.2002
(73) Patentinhaber: H & T Raumdesign AG, 5001 Aarau (CH)
(72) Erfinder: Zulauf, Thomas, 5105 Auenstein (CH)
(74) Vertreter: Frei Patent Attorneys

(56) Entgegenhaltungen:
- EP-A- 0 629 752
- DE-A- 19 634 391
- DE-A- 19 829 783
- US-A- 3 072 975

## Beschreibung

Die Erfindung betrifft ein Wandelement einer Schiebewand gemäss dem Oberbegriff von Anspruch 1.

Eine aus Wandelementen gebildete Schiebewand besteht aus einer Mehrzahl von ortsveränderlichen, hängend gelagerten Wandelementen. Üblicherweise ist jedes Wandelement mit einem oder zwei Laufwagen verbunden, welche in einer an der Decke befestigten Laufschiene geführt sind. Eine derartige Schiebewand wird zum Beispiel zur flexiblen Unterteilung von grösseren Räumen verwendet, indem die Wandelemente entweder platzsparend und unauffällig in einer Parkposition gelagert sind, oder unter Ausbildung einer Trennwand im Raum angeordnet sind. Es ist bekannt derartige Wandelemente unter Verwendung von Glas optisch transparent auszugestalten. Nachteilig an derartigen Wandelementen mit Glas ist die Tatsache, dass die daraus gebildete Schiebewand geringe akustische oder thermische Isolationswerte aufweist.

In EP 0 629 752 A1 ist eine mobile Trennwand aus mehreren zusammenfügbaren Wandelementen offenbart. Zur Schalldämmung und zur Fixierung zwischen Decke und Boden der Wandelemente ist eine Deckendichtleiste und eine Bodendichtleiste vorhanden. Diese wirken mit einem pneumatischen Huborgan über ein Gestänge zusammen. Das Wandelement kann als Stahlrahmenkonstruktion mit Verglasung ausgebildet sein. Das aus der EP 0 629 752 A1 bekannte Trennwand weist die Merkmale des Oberbegriffs des Anspruchs 1 auf.

Es ist Aufgabe der vorliegenden Erfindung ein optisch möglichst transparentes Wandelement mit vorteilhafteren Isolationswerten zu schaffen.

Diese Aufgabe wird gelöst mit einem Wandelement aufweisend die Merkmale von Anspruch 1. Die Unteransprüche 2 bis 12 betreffen weitere, vorteilhaft ausgestaltete Wandelemente.

Die Aufgabe wird gelöst mit einem Wandelement umfassend eine rahmenlose Verglasung mit zumindest zwei beabstandet angeordneten Glasscheiben, wobei zwischen den Glasscheiben (7,8) eine Verspannvorrichtung (24) mit einem gegen unten und/oder oben ausfahrbaren Verspannmittel (6) angeordnet ist, und wobei die Glasscheiben (7,8) durch einen Abstandhalter (9) gegenseitig beabstandet gehalten sind, und zwischen dem Abstandhalter (9) und einem Rand (7c,8c) der Glasscheibe (7,8) ein Randbereich (10) besteht, wobei eine Frontseite des Wandelementes (2) beziehungsweise eine Frontseite einer daraus gebildeten Wand vollständig aus Glas besteht, die Verspannvorrichtung (24) innerhalb des Randbereichs (10) angeordnet ist, die Glasscheiben (7,8) optisch transparent ausgebildet sind und das Glas im Randbereich (10) eine verminderte Transparenz aufweist oder vollständig undurchsichtig ausgestaltet ist, damit die innerhalb des Wandelementes (2) angeordnete Verspannvorrichtung (24) von aussen nicht sichtbar ist.

Die Ausgestaltung des erfindungsgemässen Wandelementes mit einer rahmenlosen Verglasung weist den Vorteil auf, dass die Frontseite des Wandelementes beziehungsweise die Frontseite der daraus gebildeten Wand vollständig aus Glas besteht. Die zwischen den Glasscheiben angeordnete Verspannvorrichtung ermöglicht das Wandelement einzuspannen, indem das Wandelement beispielsweise durch das gegen den Boden hin ausfahrbaren Verspannmittel angehoben wird bis die obere, horizontal verlaufende Seite des Wandelementes an der Decke oder der Laufschiene anstösst, sodass das Wandelement zwischen der Decke bzw. der Laufschiene und dem Boden eingespannt gehalten ist.

Die Verspannvorrichtung ist vorzugsweise im unteren Randbereich des Wandelementes angeordnet, wobei das Glas in diesem Randbereich eine verminderte Transparenz aufweist oder vollständig undurchsichtig ausgestaltet ist, damit die innerhalb des Wandelementes angeordnete Verspannvorrichtung von aussen nicht sichtbar ist.

In einer bevorzugten Ausgestaltung des Wandelementes ist das Verspannmittel als eine Dichtleiste ausgestaltet, um den Zwischenraum zwischen der unteren Kante des Wandelementes und dem Boden thermisch und/oder akustisch zu isolieren. Zudem könnte die Verspannvorrichtung ein weiteres, als Dichtleiste ausgestaltetes Verspannmittel aufweisen, welches gegen oben ausfahrbar ausgestaltet ist, und welches den Zwischenraum zwischen der oberen Kante des Wandelementes und der Decke bzw. der Laufschiene abdichtet. In einer weiteren bevorzugten Ausführungsform sind an den zwei vertikal verlaufenden Seiten des Wandelementes Dichtungsteile angeordnet, um aneinanderliegende Wandelemente in vertikaler Richtung abzudichten. Somit sind die Wandelemente sowohl in vertikaler Richtung gegenseitig abdichtbar, als auch oben zur Decke hin und unten zum Boden hin abdichtbar. Die Schiebewand bestehend aus diesen Wandelementen ermöglicht somit eine Trennwand mit hohen thermischen und/oder akustischen Isolationswerten zu bilden. Das Wandelemente weist den Vorteil auf, dass keine im Boden eingelassene oder angeordnete Führung erforderlich ist, und dass es durch die Verspannvorrichtung beziehungsweise das Verspannmittel, insbesondere die Dichtleiste, möglich ist, alle vier Schmalseiten des Wandelementes zu dichten. Das Verspannen der Wandelemente kann beispielsweise nach einem vollautomatischen Verfahren und mit einer Vorrichtung erfolgen, wie dies in der schweizerischen Patentschrift Nr. 684 543 beschrieben ist. Das Verspannen könnte auch mechanisch, beispielsweise mit einer durch eine Drehkurbel antreibbaren Verstellmechanik, oder elektrisch, unter Verwendung eines Elektromotors, erfolgen.

In einer vorteilhaften Ausgestaltung bilden die Glasscheiben ein Isolierglas, welches schalldämmende und/oder thermisch isolierende Eigenschaften aufweist. Dazu ist im Isolierglas beispielsweise ein Vakuum oder eine Schwergasfüllung vorgesehen.

In einer bevorzugten Ausgestaltung ist die rahmenlose Verglasung selbsttragend ausgestaltet, sodass die zusätzlichen, in der Verglasung angeordneten Elemente, wie die Verspannvorrichtung, keine die Verglasung tragende Funktion zu übernehmen haben.

In einer bevorzugten Ausgestaltung weisen die im Wandelement benachbart angeordneten Glasscheiben einen Abstand von zumindest 4 cm auf, was den Vorteil ergibt, dass zum Unterbringen der Verspannvorrichtung genügend Platz zur Verfügung steht, und dass das gesamte Glas einen hohen Isolationswert aufweist.

Das Wandelement kann auch mehr als zwei parallel nebeneinander beabstandet angeordnete Glasscheiben aufweisen.

Das Wandelement kann einen Randbereich von vorzugsweise 5 cm bis 25 cm Breite aufweisen, innerhalb welchem zwischen den Glasscheiben die für das Wandelement erforderlichen Elemente wie Verspannvorrichtung, Dichtleiste, Fluidleiter, elektrische Leiter, Ventile oder Stecker angeordnet sind. Dieser Randbereich ist vorzugsweise intransparent ausgestaltet, beispielsweise mit einer Licht reflektierenden Fläche.

In einer vorteilhaften Ausgestaltung weist das Wandelement ein wetterfest ausgestaltetes Verspannmittel beziehungsweise eine wetterfeste Dichtleiste auf, beispielsweise aus Kunststoff oder Metall gefertigt. Dieses Wandelement ermöglicht eine Schiebewand mit ausgezeichneten thermischen Isolationswerten zu bilden, welche auch im Aussenbereich, zum Beispiel für Wintergärten, geeignet ist.

Die Glasscheibe kann beispielsweise aus einem Quarzglas, einem Kunststoffglas wie Acrylglas, oder einem sonstigen transparenten Körper bestehen.

Nachfolgend wird die Erfindung anhand von schematisch dargestellten Ausführungsbeispielen näher erläutert Es zeigen:
- Fig. 1: eine Frontansicht einer Schiebewand;
- Fig. 2: einen Querschnitt entlang der Schnittlinie A-A gemäss Fig. 1 durch die nebeneinander angeordneten Wandelemente;
- Fig. 3a: einen Längsschnitt entlang der Schnittlinie B-B gemäss Fig. 1 durch den oberen Teil des Wandelementes sowie der darüber angeordneten Laufschiene;
- Fig. 3b: einen Längsschnitt entlang der Schnittlinie B-B gemäss Fig. 1 durch den unteren Teil des Wandelementes;
- Fig. 4: einen Längsschnitt durch den oberen Teil eines Wandelementes mit darüber angeordneter Decke und Laufschiene;
- Fig. 5: einen Ausschnitt aus der vertikal verlaufenden Seite des Wandelementes mit einem Ventil.

Fig. 1 zeigt die Frontansicht einer Schiebewand 1 mit drei nebeneinander angeordneten Wandelementen 2, welche oben an einer Laufschiene 3 geführt sind, die fest mit der Decke 4 verbunden ist. Im Boden 5 sind keinerlei Führungen angeordnet. Das Wandelement 2 weist eine im unteren Teil angeordnete Verspannvorrichtung 24 auf, welche das im dargestellten Beispiel als Dichtleiste ausgestaltetes Verspannmittel 6 gegen unten ausfährt, sodass das gesamte Wandelement 2 zur Laufschiene 3 hin angehoben wird, und die horizontal verlaufende Seite 31 des Wandelementes 2 an die Laufschiene 3 gepresst wird. Dadurch wird das Wandelement 2 zwischen dem Boden 5 und der Laufschiene 3 verspannt, und ist dadurch fest gehalten. Die Wandelemente 2 sind sich gegenseitig an ihren vertikal verlaufenden Seiten 30 berührend angeordnet. Die Aussenfläche jedes Wandelementes 2 besteht aus der dargestellten Betrachtungsrichtung vollständig aus einer Glasscheibe 8. Die Glasscheibe 8 weist im Zentrum einen transparenten Teil 8a auf, und am Rand einen nur reduziert transparenten oder intransparenten Teil 8b auf. Im letztgenannten Teil 8b ist beispielsweise die Verspannvorrichtung 24 von aussen unsichtbar zwischen zwei Glasscheiben 7,8 angeordnet.

Fig. 2 zeigt einen horizontalen Schnitt entlang der Linie A-A durch zwei benachbart angeordnete Wandelemente 2. Die rahmenlose Verglasung besteht aus zwei über einen Abstandhalter 9 gegenseitig beabstandet gehaltene Glasscheiben 7,8. Die rahmenlose Verglasung ist selbsttragend ausgestaltet. Zwischen dem Abstandhalter 9 und dem Rand 7c,8c der Glasscheibe 7,8 ergibt sich ein Randbereich 10 innerhalb welchem als Füllmittel ein Holzteil 11, angeordnet ist. Dieses Holzteil 11 ist mit einem Kleber 12 im Randbereiche 10 zwischen die Glasscheiben 7,8 geklebt. Der Abstandhalter 9 verläuft etwa entlang der in Fig. 1 bezeichneten Linie 8d, wobei die Glasscheiben 7,8 und der Abstandhalter 9 einen Raum 19 umschliessen, welcher gegen aussen luftdicht versiegelt ist. Dieser Zwischenraum der rahmenlosen Verglasung enthält beispielsweise ein Vakuum oder ist zur verbesserten Schallisolation mit einem Schwergas gefüllt. In einer bevorzugten Ausgestaltung ist zumindest die dem Abstandhalter 9 zugewandte Oberfläche der Glasscheibe 7,8 mit einer Emailschicht versehen, und der Abstandhalter über einen Kleber und die Emailschicht fest mit der Glasscheibe 7,8 verbunden. Bevorzugt ist die Glasoberfläche über der gesamten Breite des Abschnittes 8b, ausgehend vom Abstandhalter 9 bis zum Rand 7c,8c der Glasscheibe 7,8 mit einer Emailschicht versehen, sodass der Teil 8b intransparent oder verspiegelt ausgestaltet ist und von aussen nicht einsehbar ist. Dagegen ist der Teil 8a transparent ausgestaltet, sodass durch das Wandelement 2 hindurch gesehen werden kann.

Entlang der gesamten Länge der vertikal verlaufenden Seiten 30 beider Wandelemente 2 sind zwei gegenseitig angepasst ausgestaltete, schienenförmige Dichtungsteile 13, 14 angeordnet, zwischen welchen zum Abdichten zudem eine Dichtung 15 aus elastischem Kunststoff angeordnet ist.

Im Holzteil 11 des rechts angeordneten Wandelementes 2 ist zudem ein Kanal 16 mit einem darin verlaufenden Rohr 17 angeordnet. Das Rohr 17 mündet, wie in Fig. 5 mit einer Frontansicht dargestellt, im Bereich des Dichtungsteil 14 in ein Ventil 18.

Die Figuren 3a und 3b zeigen einen Längsschnitt durch das Wandelement 2 entlang der Schnittlinie B-B. Im oberen Teil sind gemäss Fig. 3a die beiden durch den Abstandhalter 9 beabstandet gehaltenen Glasscheiben 7,8 dargestellt, wobei im Randbereich 10 mit Hilfe des Klebers 12 das Holzteil 11 befestigt ist. Im Holzteil 11 ist ein schienenförmiges Haltemittel 20 angeordnet, in welches ein Verbindungsmittel 23 eingreift, welches mit dem in der Laufschiene 3 verschiebbar gelagerten, schematisch dargestellten Laufwagen 22 verbunden ist. Im dargestellten Ausführungsbeispiel gemäss Fig. 3a ist das Wandelement 2 durch das Verspannmittel 6 angehoben, sodass die entlang der horizontalen Seite 31 verlaufenden Dichtungen 21 gegen die Laufschiene 3 gepresst sind, und sich zwischen dem Wandelement 2 und der Laufschiene 3 eine luftdichte Verbindung ergibt. Die Laufschiene 3 ist zudem luftdicht mit der Decke 4 verbunden.

Fig. 3b zeigt den unteren Teil des Wandelementes 2. Zwischen den beabstandeten Glasscheiben 7,8 und dem Holzteil 11 ist im Randbereich 10 die Verspannvorrichtung 24 angeordnet. Die Verspannvorrichtung 24 umfasst eine gegen unten offene Führungskammer 25, innerhalb welcher die Dichtleiste 6 in vertikaler Bewegungsrichtung 29 verschiebbar gelagert ist. Innerhalb der Führungskammer 25 ist ein aufblasbarer Schlauch 26 angeordnet, welcher über das Rohr 17 Fluid leitend mit dem Ventil 18 verbunden ist, und welcher mit Hilfe eines über das Ventil 18 zugeführten Fluides wie Druckluft aufblasbar ist, sodass die Dichtleiste 6 nach unten auf den Boden 5 gedrückt wird, und danach das gesamte Wandelement 2 angehoben wird. Die Verspannvorrichtung 24 umfasst zudem Rückstellfedern 28, welche die Dichtleiste 6 wieder in ihre ursprüngliche Lage bringen, falls der Druck im Schlauch 26 reduziert wird. Die Dichtleiste 6 weist an der dem Boden 5 zugewandten Stirnseite zwei Dichtungen 27 auf, sodass der Spalt zwischen Wandelement 2 und Boden 5 abgedichtet ist. Über das seitlich zugängliche Ventil 18 kann das Absenkmittel 26 mit Druckluft versorgt werden, beziehungsweise die Druckluft abgelassen werden, sodass jedes Wandelement 2 zwischen Boden 5 und Laufschiene 3 verspannt werden kann. Die Holzteile 11 könnten auch als Holzrahmen ausgestaltet sein.

Die Verspannvorrichtung 24 kann als Betätigungsvorrichtung zum Verschieben des Verspannmittels 6 auch einen Elektromotor aufweisen, welcher im Randbereich 10 angeordnet ist, und welcher über im Randbereich 10 verlaufende Leiter mit elektrischer Energie versorgt ist.

Fig. 4 zeigt in einem Längsschnitt ein weiteres Ausführungsbeispiel einer an der Decke 4 angeordneten Laufschiene 3. Im Unterschied zu dem in Fig. 3 dargestellten Ausführungsbeispiel ist in Fig. 4 die Laufschiene 3 über der Decke 4 verborgen angeordnet, sodass die Dichtungen 21 beim Anheben des Wandelementes 2 direkt auf die Decke 4 zu liegen kommen.

In einer vorteilhaften Ausgestaltung ist jede Glasscheibe 7,8 etwa 4 mm dick. In einer weiteren vorteilhaften Ausgestaltung sind die Glasscheiben 7,8 mit unterschiedlicher Dicke ausgestaltet, beispielsweise zwischen 4 und 8 mm, indem die eine Glasscheibe zum Beispiel als Verbundsicherheitsglas und somit dicker ausgestaltet ist.

Der Randbereich 10 beziehungsweise der intransparente Teil 8b ist üblicherweise zwischen 5 cm und 25 cm breit, vorzugsweise zwischen 9 cm und 20 cm. Wie in Figur 1 dargestellt ist der unten angeordnete Randbereich 10 üblicherweise breiter ausgestaltet als die seitlichen und oberen Randbereiche 10. Werden die Randbereiche 10 sehr schmal gewählt, so ergibt sich dadurch, wie in Fig. 1 dargestellt, ein entsprechend grossflächiger transparenter Teil 8a im Wandelement 2, sodass ein im wesentlichen freier Durchblick durch die mit den Wandelementen 2 gebildete Trennwand gewährleistet ist. Eine derartige Trennwand wird auch als eine Vollglaswand bezeichnet. Eine derartige Trennwand wirkt sehr elegant und leicht, ist transparent, und weist trotzdem einen sehr hohen Schalldämmungswert auf.

Das erfindungsgemässe Wandelement kann einen akustischen Schalldämmwert von beispielsweise 40 bis 50 dB aufweisen oder einen K-Wert von 1 bis 1.7 W/m²K. Zur Verbesserung der Isolationswerte können im Wandelement 2 auch mehr als zwei Glasscheiben 7,8 nebeneinander angeordnet sein, beispielsweise 3 oder 4 Glasscheiben.

Ein Vorteil des erfindungsgemässen Wandelementes 2 mit rahmenloser Verglasung ist auch darin zu sehen, dass der Abstand der beiden Glasscheiben 7,8 beliebig wählbar ist und beispielweise auch bis zu 10 oder 20 cm betragen kann. Somit ist es möglich im Randbereich 10 auch grosse Vorrichtungen, zum Beispiel eine grosse, leistungsfähige Verspannvorrichtung, anzuordnen, ohne dass diese von aussen sichtbar ist. Dies kann bei grossen Wandelementen 2 von Bedeutung sein, deren Masse eine Breite von beispielsweise 1 m bis 2.5 m und eine Höhe von beispielsweise 1,5 m bis 4 m aufweisen können. Zudem besteht die Möglichkeit im transparenten Teil 8a zwischen den Glasscheiben 7,8 eine Vorrichtung anzuordnen, beispielsweise ein betätigbarer Storen, um den transparenten Teil 8a zumindest teilweise abzudecken. Auch Faltwände können mit dem erfindungsgemässen Wandelement 2 gebildet werden.

## Patentansprüche

1. Wandelement (2) einer Schiebewand (1), umfassend eine Verglasung mit zumindest zwei beabstandet angeordneten Glasscheiben (7,8), wobei zwischen den Glasscheiben (7,8) eine Verspannvorrichtung (24) mit einem gegen unten und/oder oben ausfahrbaren Verspannmittel (6) angeordnet ist, und wobei die Glasscheiben (7,8) durch einen Abstandhalter (9) gegenseitig beabstandet gehalten sind, und zwischen dem Abstandhalter (9) und einem Rand (7c,8c) der Glasscheibe (7,8) ein Randbereich (10) besteht,
wobei die Verglasung rahmenlos ausgebildet ist und dadurch eine Frontseite des Wandelementes (2) beziehungsweise eine Frontseite einer daraus gebildeten Wand vollständig aus Glas besteht, und wobei
die Verspannvorrichtung (24) innerhalb des Randbereichs (10) angeordnet ist, **dadurch gekennzeichnet, dass** die Glasscheiben (7,8) optisch transparent ausgebildet sind und
das Glas im Randbereich (10) eine verminderte Transparenz aufweist oder vollständig undurchsichtig ausgestaltet ist, damit die innerhalb des Wandelementes (2) angeordnete Verspannvorrichtung (24) von aussen nicht sichtbar ist.

2. Wandelement nach einem der vorhergehenden Ansprüche, **dadurch gekennzeichnet, dass** das Verspannmittel (6) als eine Dichtleiste ausgestaltet ist.

3. Wandelement nach einem der vorhergehenden Ansprüche, **dadurch gekennzeichnet, dass** benachbart angeordnete Glasscheiben (7,8) einen Abstand von zumindest 4 cm aufweisen.

4. Wandelement nach einem der vorhergehenden Ansprüche, **dadurch gekennzeichnet, dass** die Glasscheiben (7,8) ein Isolierglas bilden, welches schalldämmende und/oder thermisch isolierende Eigenschaften aufweist.

5. Wandelement nach einem der vorhergehenden Ansprüche, **dadurch gekennzeichnet, dass** dieses zwei vertikal verlaufenden Seiten (30) aufweist, an welchen je ein Dichtungsteil (13,14) angeordnet ist, um aneinanderliegende Wandelement (2) in vertikaler Richtung abzudichten.

6. Wandelement nach einem der vorhergehenden Ansprüche, **dadurch gekennzeichnet, dass** dieses oben eine horizontal verlaufende Seite (31) aufweist, entlang welcher eine Dichtung (21) angeordnet ist.

7. Wandelement nach einem der Ansprüche 1 bis 6, **dadurch gekennzeichnet, dass** der Randbereich (10) zwischen 5 cm und 25 cm breit ist, vorzugsweise zwischen 9 cm und 20 cm.

8. Wandelement nach einem der Ansprüche 1 bis 7, **dadurch gekennzeichnet, dass** von den Glasscheiben (7,8) und dem Abstandhalter (9) ein Raum (19) eingeschlossen ist, welcher mit Vakuum oder einem Schwergas gefüllt ist.

9. Wandelement nach einem der vorhergehenden Ansprüche, **dadurch gekennzeichnet, dass** die Glasscheiben (7,8) aus einem Quarzglas oder einem Kunststoffglas bestehen, insbesondere aus Acrylglas.

10. Wandelement nach einem der vorhergehenden Ansprüche, **dadurch gekennzeichnet, dass** die Verspannvorrichtung (24) eine mechanisch, pneumatisch oder elektrisch wirkende Betätigungsvorrichtung umfasst.

11. Wandelement nach Anspruch 10, **dadurch gekennzeichnet, dass** ein Fluidleiter für eine pneumatische Betätigungsvorrichtung im Randbereich (10) untergebracht ist.

12. Wandelement nach einem der vorhergehenden Ansprüche, **dadurch gekennzeichnet, dass** das Verspannmittel (6) wetterfest ausgestaltet ist.

13. Schiebewand (1) umfassend eine Mehrzahl von Wandelementen (2) nach einem der vorhergehenden Ansprüche.

## Claims

1. A wall element (2) of a sliding wall (1), comprising a glazing with at least two glass panes (7, 8) which are arranged distanced to one another, wherein a tightening device (24) with a tightening means (6) which can be extended downwards and/or upwards is arranged between the glass panes (7, 8), and wherein the glass panes (7, 8) are held in a mutually distanced manner by way of a spacer (9), and an edge region (10) exists between the spacer (9) and an edge (7c, 8c) of the glass pane (7, 8), wherein
the glazing is designed in a frameless manner and by way of this a front side of the wall element (2) which is to say a front side of a wall which is formed therefrom consists completely of glass, and wherein the tightening device (24) is arranged within the edge region (10),
**characterised in that** the glass panes (7, 8) are designed in an optically transparent manner and the glass in the edge region (10) has a reduced transparency or is designed in a completely opaque manner, so that the tightening device (24) arranged within the wall element (2) is not visible from the outside.

2. A wall element according to one of the preceding claims, **characterised in that** the tightening means (6) is designed as a sealing strip.

3. A wall element according to one of the preceding claims, **characterised in that** adjacently arranged glass panes (7, 8) have a distance of at least 4 cm.

4. A wall element according to one of the preceding claims, **characterised in that** the glass panes (7, 8) form an insulating glass which has sound-absorbing and/or thermally insulating characteristics.

5. A wall element according to one of the preceding claims, **characterised in that** this comprises two vertically running sides (30), on which in each case a sealing part (13, 14) is arranged, in order to seal off wall elements (2) bearing on one another, in the vertical direction.

6. A wall element according to one of the preceding claims, **characterised in that** this at the top comprises a horizontally running side (31), along which a seal (21) is arranged.

7. A wall element according to one of the claims 1 to 6, **characterised in that** the edge region (10) is between 5 cm and 25 cm wide, preferably between 9 cm and 20 cm.

8. A wall element according to one of the claims 1 to 7, **characterised in that** a space (19) which is filled with a vacuum or a heavy gas is enclosed by the glass panes (7, 8) and the spacer (9).

9. A wall element according to one of the preceding claims, **characterised in that** the glass panes (7, 8) consist of quartz glass or a plastic glass, in particular acrylic glass.

10. A wall element according to one of the preceding claims, **characterised in that** the tightening device (24) comprises a mechanically, pneumatically or electrically acting actuation device.

11. A wall element according to claim 10, **characterised in that** a fluid conduit for a pneumatic actuation device is accommodated in the edge region (10).

12. A wall element according to one of the preceding claims, **characterised in that** the tightening means (6) is designed in a weather-resistant manner.

13. A sliding wall (1) comprising a plurality of wall elements (2) according to one of the preceding claims.

## Revendications

1. Elément (2) de paroi coulissante (1) comprenant un vitrage doté d'au moins deux vitres (7, 8) disposées à distance l'une de l'autre,
un dispositif de serrage (24) présentant un moyen de serrage (6) apte à être déployé vers le bas et/ou vers le haut étant disposé entre les vitres (7, 8),
les vitres (7, 8) étant maintenues à distance mutuelle par un écarteur (9),
une bordure (10) étant formée entre l'écarteur (9) et le bord (7c, 8c) des vitres (7, 8),
le vitrage étant exempt d'encadrement et un côté frontal de l'élément de paroi (2) ou un côté frontal d'une paroi formée de ce dernier étant entièrement réalisés en verre,
l'ensemble de serrage (24) étant disposé à l'intérieur de la bordure (10),
**caractérisé en ce que**
les vitres (7, 8) sont optiquement transparentes et
**en ce que** dans la bordure (10), le verre présente une transparence moindre ou est entièrement opaque de telle sorte que l'ensemble de serrage (24) disposé à l'intérieur de l'élément de paroi (2) ne soit pas visible de l'extérieur.

2. Elément de paroi selon l'une des revendications précédentes, **caractérisé en ce que** le moyen de serrage (6) est configuré comme languette d'étanchéité.

3. Elément de paroi selon l'une des revendications précédentes, **caractérisé en ce que** les vitres (7, 8) disposées au voisinage l'une de l'autre sont écartées l'une de l'autre d'au moins 4 cm.

4. Elément de paroi selon l'une des revendications précédentes, **caractérisé en ce que** les vitres (7, 8) forment un verre isolant qui présente des propriétés d'isolation acoustique et/ou d'isolation thermique.

5. Elément de paroi selon l'une des revendications précédentes, **caractérisé en ce qu'**il présente deux côtés (30) s'étendant à la verticale sur chacun desquels une pièce d'étanchéité (13, 14) est disposée pour assurer l'étanchéité dans la direction verticale d'éléments de paroi (2) mutuellement adjacents.

6. Elément de paroi selon l'une des revendications précédentes, **caractérisé en ce qu'**il présente dans le haut un côté (31) s'étendant à l'horizontale et le long duquel un joint d'étanchéité (21) est disposé.

7. Elément de paroi selon l'une des revendications 1 à 6, **caractérisé en ce que** la bordure (10) a une largeur comprise entre 5 cm et 25 cm et de préférence entre 9 cm et 20 cm.

8. Elément de paroi selon l'une des revendications 1 à 7, **caractérisé en ce qu'**un espace (19) qui est placé sous vide ou est rempli d'un gaz dense est enfermé entre les vitres (7, 8) et l'écarteur (9).

9. Elément de paroi selon l'une des revendications précédentes, **caractérisé en ce que** les vitres (7, 8) sont constituées de verre au quartz ou d'un verre en matière synthétique et en particulier d'un verre acrylique.

10. Elément de paroi selon l'une des revendications précédentes, **caractérisé en ce que** l'ensemble de serrage (24) comporte un ensemble d'actionnement fonctionnant de manière mécanique, pneumatique ou électrique.

11. Elément de paroi selon la revendication 10, **caractérisé en ce qu'**un conduit à fluide est placé dans la bordure (10) pour un ensemble pneumatique d'actionnement.

12. Elément de paroi selon l'une des revendications précédentes, **caractérisé en ce que** le moyen de serrage (6) résiste aux intempéries.

13. Paroi coulissante (1) comprenant plusieurs éléments de paroi (2) selon l'une des revendications précédentes.
